# EUROPÄISCHE PATENTSCHRIFT

(11) **EP 1 586 823 B1**
(45) Veröffentlichungstag und Bekanntmachung des Hinweises auf die Patenterteilung: **31.03.2010**
(21) Anmeldenummer: 05008074.6
(22) Anmeldetag: 13.04.2005
(51) Int. Cl.: F24F 5/00, F24D 3/16

(54) **Decke, insbesondere Kühl- oder Heizdecke**
Ceiling, in particular cooled or heated ceiling
Plafond, en particulier plafond réfrigérant ou chauffant

(30) Priorität: 13.04.2004 DE 102004018278
(43) Veröffentlichungstag der Anmeldung: 19.10.2005
(73) Patentinhaber: Zent-Frenger Holding GmbH, 64646 Heppenheim (DE)
(72) Erfinder: Haug, Gerd E., 71229 Leonberg (DE)
(74) Vertreter: Schober, Christoph D.

(56) Entgegenhaltungen:
- CH-A- 694 403
- DE-A1- 4 201 595
- DE-A1- 10 043 968
- DE-A1- 10 219 669
- US-A- 5 033 361

## Beschreibung

Die Erfindung betrifft eine Decke, insbesondere eine Kühl- oder Heizdecke, die mit einer perforierten Deckenplatte versehen ist. Die Deckenplatte weist eine Oberseite, eine Unterseite und eine Vielzahl an in regelmäßigen Abständen über die Grundfläche der Deckenplatte verteilten Öffnungen auf. Die Decke weist ferner wenigstens zwei Rohre auf, die von einem Wärme transportierenden Medium durchströmbar sind und auf der Oberseite in einem wärmeleitenden Kontakt mit der Deckenplatte stehen. Weiterhin ist die Decke mit wenigstens einem Luftkanal versehen, der von Zuluft durchströmbar ist und einen Einlass und einen durch die Öffnungen gebildeten Auslass aufweist. Die Rohre und der Luftkanal erstrecken sich in einer Längsrichtung, wobei die Rohre in einer zu der Längsrichtung orthogonalen Querrichtung durch einen Zwischenraum voneinander getrennt sind.

Für die Klimatisierung von Gebäuden finden raumlufttechnische Anlagen Anwendung, die einem geschlossenen Raum frische Luft zuführen und in Abhängigkeit von dem gewünschten Raumluftzustand diese erwärmen, kühlen, filtern, befeuchten oder entfeuchten. Neben herkömmlichen Klimaanlagen, welche die Lufttemperatur und die Luftfeuchte in einem Raum ausschließlich über die Zuluft auf vorgegebenen Werten halten, sind zunehmend häufiger Kühl- und Heizdecken anzutreffen, die geräuschlos eine angenehme und zugfreie Raumtemperatur erzeugen. Die Menge an Zuluft beschränkt sich in solchen Fällen auf den zur Aufrechterhaltung des Hygienestandards erforderlichen Bedarf.

Grund hierfür ist, dass bei einer Kühl- oder Heizdecke der gewünschte Effekt vornehmlich durch Strahlungsaustausch zwischen den gekühlten oder erwärmten Deckenflächen und dem Raum erfolgt. Demgegenüber wird bei herkömmlichen Klimaanlagen der Wärmeaustausch hauptsächlich durch erzwungene Konvektion, die bei Menschen Zugerscheinungen auslösen kann, erzielt. Darüber hinaus zeichnen sich Kühl- oder Heizdecken im Vergleich zu herkömmlichen Klimaanlagen durch einen geringen Energieverbrauch und geringe Wartungs- und Instandsetzungskosten aus. Außer zum Kühlen oder Heizen lassen sich Kühl- und Heizdecken gewöhnlich auch zur Raumgestaltung, Lichtreflexion oder Schallabsorption verwenden.

Eine Decke, die zum Kühlen oder Heizen eines Raums einsetzbar ist, wird in der DE 43 08 502 A1 beschrieben. Die Decke setzt sich aus einer Vielzahl an Deckenelementen zusammen, die jeweils mit einer Deckenplatte versehen sind. Die Deckenplatte weist eine dem Raum zugewandte Unterseite und eine Oberseite auf. Auf der Oberseite der Deckenplatte wird den Deckenelementen Zuluft zugeführt, die durch Zuluftdurchlässe in den Raum strömt. Die Zuluftdurchlässe, die beispielsweise als ein den Luftstrom lenkender Dralldurchlass ausgebildet sind, werden durch Aussparungen der Deckenplatte gebildet. Die Aussparungen verringern die zum Kühlen oder Heizen aktive Deckenfläche. Zudem sind die Aussparungen vom Raum aus gesehen sichtbar und können das Erscheinungsbild der Decke stören. Die Ausgestaltung des Zuluftdurchlasses als Induktionsluftauslass bewirkt überdies eine vergleichsweise hohe Austrittsgeschwindigkeit, die ein Verschmutzen der Unterseite der Deckenplatte hervorrufen kann.

Ein Kühl-Heiz-Lüftungsmodul, das dazu dient, Räume zu heizen, zu kühlen und zu belüften, wird in der DE 102 19 669 A1 beschrieben. Das Kühl-Heiz-Lüftungsmodul weist eine Übertragungsplatte auf, in die Rohrprofile zur Aufnahme von Kühl- und Heizleitungen eingepresst sind. Das Kühl-Heiz-Lüftungsmodul weist zudem einen Lamellen-Wärmetauscher, einen Luftverteilerkasten, Quell-Luftauslässe und einen Luftkanalanschluss auf. Der Lamellen-Wärmetauscher und die durch Einsätze in die Übertragungsplatte gebildeten Quell-Luftauslässe sind innerhalb des Luftverteilerkastens angeordnet. Der Luftverteilerkasten befindet sich zwischen zwei Rohrprofilen.

Weiterhin offenbart die DE 42 01 595 C2 eine Raumkühldecke, die eine perforierte Deckenplatte aufweist. Auf der Oberseite der Deckenplatte sind von einer Flüssigkeit durchströmte Kühlrohre angeordnet. Die Kühlrohre befinden sich in einem Druckraum, in dem ein höherer Luftdruck herrscht als in dem zu kühlenden Raum. Dem Druckraum wird getrocknete Zuluft zugeführt, die entlang der Kühlrohre strömt und auf diese Weise verhindert, dass sich an den Kühlrohren ein Kondensat bildet. Die infolge der Perforation vorhandenen Öffnungen der Deckenplatte stellen zugleich einen Durchlass dar, durch den die Zuluft in den Raum strömt. Die Raumkühldecke ist mit dem Nachteil einer verhältnismässig aufwändigen Montage verbunden, die sich aus der Anordnung der Kühlrohre in dem einen Luftkanal darstellenden Druckraum und der untereinander dicht angeordneten Deckenplatten ergibt. Ein weiterer Nachteil besteht darin, dass solche Konstruktionen für spätere Wartungsarbeiten im Deckenhohlraum nur sehr schwer zugänglich sind.

Der Erfindung liegt die **Aufgabe** zugrunde, eine Kühl- oder Heizdecke zu schaffen, die sich bei einer verhältnismässig grossen aktiven Deckenfläche vergleichsweise einfach montieren und demontieren lässt.

Zur **Lösung** dieser Aufgabe ist bei einer Decke mit den eingangs genannten Merkmalen in Übereinstimmung mit Anspruch 1 erfindungsgemäss vorgesehen, dass der Luftkanal in dem Zwischenraum angeordnet ist und die Öffnungen, die sich im Bereich des Luftkanals befinden, den Auslass bilden.

Das Verhältnis der aktiven Deckenfläche zur Gesamtfläche ist bei der erfindungsgemässen Decke verhältnismässig gross. Dies ist darauf zurückzuführen, dass die dem Luftkanal zugeführte Zuluft durch die auf Grund der Perforation vorhandenen Öffnungen der Deckenplatte in einen unterhalb der Deckenplatte befindlichen Raum austritt, so dass es eines separaten Luftdurchlasses, der sowohl die aktive Deckenfläche als auch das optische Erscheinungsbild der Decke beeinträchtigte, nicht bedarf. Die erfindungsgemässe Decke zeichnet sich ferner durch eine verhältnismässig einfache Montage und Demontage aus. Grund hierfür ist in erster Linie die Anordnung des Luftkanals in dem Zwischenraum zwischen den Rohren. Der Luftkanal und die Rohre können auf diese Weise unabhängig voneinander installiert werden. Ausserdem lassen sich Decken, die über keine Aussenluftversorgung verfügen, wie beispielsweise die in der EP 0 849 541 B1 beschriebene Heiz- oder Kühldecke, mit einem verhältnismässig geringen Aufwand jederzeit mit dem Luftkanal nachrüsten, um eine Lüftung zu realisieren.

Vorteilhafte Ausgestaltungen der erfindungsgemässen Decke werden in den Ansprüchen 2 bis 16 definiert.

So ist es in Hinsicht auf eine kompakte und leichtgewichtige Ausgestaltung von Vorteil, wenn der Luftkanal im Querschnitt U-förmig ist und einen ersten Schenkelabschnitt, einen zweiten Schenkelabschnitt und einen den ersten Schenkelabschnitt und den zweiten Schenkelabschnitt miteinander verbindenden Basisabschnitt aufweist.

Von Vorteil ist ferner, in dem Luftkanal ein perforiertes Staublech anzuordnen, das sich vorzugsweise parallel zu dem Basisabschnitt erstreckt. Das den Luftkanal in wenigstens zwei Bereiche unterteilende Staublech trägt dazu bei, dass zum einen sich die Luft gleichmässig in dem Luftkanal verteilt und zum anderen ein Überdruck in dem Luftkanal erzeugt wird, der eine quelluftähnliche Strömungscharakteristik der durch die Öffnungen in den Raum unterhalb der Deckenplatte strömenden Luft hervorruft.

In einer bevorzugten Ausgestaltung der erfindungsgemässen Decke ist der Basisabschnitt mit einer den Einlass bildenden Öffnung versehen, die den Luftkanal mit einem Verteilerkasten, der sich vorzugsweise in der Querrichtung erstreckt, verbindet. Der Verteilerkasten ermöglicht es, eine Vielzahl an Luftkanälen auf der Deckenplatte anzuordnen. Werden beispielsweise mehrere Luftkanäle parallel zueinander angeordnet, dann lässt sich ein streifenförmiges Luftaustrittsmuster erzeugen, das vor allem dann, wenn die Temperatur der Zuluft unter der Raumtemperatur liegt und die Strömungsgeschwindigkeit verhältnismäßig gering ist, zu einer stabilen Luftströmung beiträgt.

Vorteilhafterweise ist der Verteilerkasten mit einem konischen Ansatzstück versehen, das mit der den Einlass bildenden Öffnung verbunden ist. Das konische Ansatzstück gewährleistet zum einen eine luftdichte Verbindung des Verteilerkastens mit den Luftkanälen. Zum anderen trägt das konische Ansatzstück zu einer einfachen Montage bei, indem sich der Verteilerkasten auf die Luftkanäle aufstecken lässt.

Optional kann der Verteilerkasten in vorteilhafter Weise mit einer schalldämmenden Auskleidung versehen sein, die eine geräuscharme Verteilung der Zuluft auf die Luftkanäle sicherstellt.

In einer bevorzugten Ausgestaltung der erfindungsgemässen Decke weist die Deckenplatte eine freie Lochquerschnittsfläche auf, deren Anteil an der Gesamtfläche der Deckenplatte zwischen 10 Prozent und 30 Prozent beträgt. Gewöhnlich dient die Perforation der Deckenplatte der Verbesserung der Raumakustik, indem Schall absorbiert wird. Bei der erfindungsgemäßen Decke hingegen wird die in der Deckenplatte gebildete freie Lochquerschnittsfläche zugleich als Durchlass für die Zuluft genutzt.

Bevorzugt hat die Deckenplatte in der Längsrichtung eine Weite und der Luftkanal in der Längsrichtung eine Länge, wobei das Verhältnis von Weite zu Länge zwischen 1,0 und 2,0 liegt. Die Länge des Luftkanals hängt in erster Linie von dem gewünschten Volumenstrom und der Anzahl an Luftkanälen ab. So kann die Länge des Luftkanals bei einem Volumenstrom von 50 m³/h und insgesamt zwei Luftkanälen beispielsweise 1000 mm betragen.

Vorteilhafterweise sind die Rohre auf wärmeleitenden Schienen befestigt. Die wärmeleitenden Schienen stellen einen zuverlässigen Wärmeübergang von den Rohren auf die Deckenplatte sicher. Zudem tragen die wärmeleitenden Schienen zu einer einfachen Montage und Demontage bei. In diesem Zusammenhang hat es sich ferner als vorteilhaft erwiesen, wenn die Schienen mit wenigstens einer sich in der Längsrichtung erstreckenden Seitenwand versehen sind, die in der Querrichtung an den Luftkanal angrenzt. Ausserdem sind die Schienen zweckmässigerweise durch wenigstens eine sich in der Querrichtung erstreckende Quertraverse miteinander verbunden. Die Quertraverse, die beispielsweise auf die Seitenwand der Schienen aufgesteckt ist, erleichtert es, die Schienen und damit das durch die Schienen und die Rohre gebildete Rohrregister in gleichmässigen Abständen, insbesondere äquidistant, anzuordnen und die auftretenden Lasten gleichmäßig auf die Längskanten der Deckenplatte zu verteilen.

Werden eine Vielzahl an Rohren vorgesehen, so ist es zweckmässig, diese in einer Mäanderform auf der Oberseite der Deckenplatte anzuordnen.

Zweckmässig ist ferner, wenn die Deckenplatte aus Stahl- oder Aluminiumblech, Gipskarton oder einem Verbundwerkstoff besteht. Die Decke kann auf diese Weise beispielsweise als Metallblechdecke, Paneeldecke, fugenlose Decke, individuelle Designdecke oder als Deckensegel ausgestaltet werden.

Vorteilhafterweise sind die Öffnungen auf der Oberseite und/oder der Unterseite der Deckenplatte mit einem luftdurchlässigen Faservlies abgedeckt, um zusätzlich eine schallabsorbierende Wirkung im Raum zu erreichen.

Bevorzugt sind gleichartige Öffnungen vorgesehen, die vorzugsweise die Form eines Rundlochs, Quadratlochs, Dreiecklochs, Rautenlochs oder Langlochs haben.

Um eine modulare Bauweise zu realisieren, setzt sich die Decke vorteilhafterweise aus einer Vielzahl an Deckenelementen zusammen, die in der Querrichtung und/oder in der Längsrichtung aneinandergrenzend angeordnet sind.

Einzelheiten und weitere Vorteile der erfindungsgemässen Decke ergeben sich aus der nachfolgenden Beschreibung eines bevorzugten Ausführungsbeispiels. In den das Ausführungsbeispiel lediglich schematisch darstellenden Zeichnungen veranschaulichen im einzelnen:
- Fig. 1: eine perspektivische Ansicht einer Decke;
- Fig. 2: einen Schnitt gemäss der Linie II-II in Fig. 1;
- Fig. 3: einen Schnitt gemäss der Linie III-III in Fig. 1;
- Fig. 4: eine Draufsicht auf eine Deckenplatte der Decke gemäss Fig. 1 und
- Fig. 5: eine Darstellung des sich ergebenden Strömungsprofils.

Die in Fig. 1 gezeigte Decke findet als Kühldecke oder als Heizdecke Anwendung. Die Decke setzt sich aus einer Vielzahl an Deckenelementen 10 zusammen, die in einer Längsrichtung x und in einer Querrichtung y aneinandergrenzend angeordnet sind und eine modulare Bauweise der Decke sicherstellen. Die Deckenelemente 10 sind jeweils mit einer perforierten Deckenplatte 11 versehen, die eine Oberseite 12, eine einem zu kühlenden oder zu heizenden Raum zugewandte Unterseite 13 und eine Vielzahl an durch die Perforation gebildeten Öffnungen 14 aufweist. Die Öffnungen können aus akustischen Gründen auf der Oberseite 12 oder der Unterseite 13 mit einem luftdurchlässigen Faservlies abgedeckt sein. Die beispielsweise aus einem gelochten Stahl- oder Aluminiumblech hergestellte Deckenplatte 11 ist ferner mit einem gebördelten Seitenrand 15, der ein Aneinandersetzen der Deckenelemente 10 erleichtert, versehen, wie insbesondere aus Fig. 4 ersichtlich ist.

Auf der Oberseite 12 der Deckenplatte 11 sind eine Vielzahl an Rohren 20, die von einem Wärme transportierenden Medium, beispielsweise Wasser, durchströmt werden, in einer Mäanderform angeordnet. Je nach Anwendungsfall können die Rohre 20 auch in einer Doppelmäanderform oder einer anderen Form angeordnet sein. Wie insbesondere Fig. 2 zu erkennen gibt, sind die Rohre 20 auf wärmeleitenden Schienen 22 befestigt, die in einem wärmeleitenden Kontakt mit der Deckenplatte 11 stehen. Die Schienen 22 sind im Querschnitt U-förmig und weisen zwei Seitenwände 23 auf, die sich in der Längsrichtung x erstrecken. Die Seitenwände 23 sind durch eine sich in der Querrichtung y erstreckende Quertraverse 24 miteinander verbunden. Die Quertraverse ist mit einer Vielzahl an Vorsprüngen 25 versehen, die es ermöglichen, die Quertraverse 24 auf die Seitenwände 23 aufzustecken. Auf Grund einer äquidistanten Anordnung der Vorsprünge 25 lassen sich die Schienen 22 und damit die Rohre 20 in einem vorgegebenen Raster, bei dem die Schienen 22 in der Querrichtung y durch einen Zwischenraum 21 voneinander getrennt sind, auf der Deckenplatte 11 anordnen.

Wie insbesondere die Fig. 1 und 2 zu erkennen geben, sind in den Zwischenräumen 21 zwischen den Schienen 22 jeweils ein Luftkanal 30 angeordnet, der sich in der Längsrichtung x erstreckt und von Zuluft durchströmt wird. Der Luftkanal 30 ist im Querschnitt U-förmig und weist einen ersten Schenkelabschnitt 32, einen zweiten Schenkelabschnitt 33 und einen den ersten Schenkelabschnitt 32 und den zweiten Schenkelabschnitt 33 miteinander verbindenden Basisabschnitt 34 auf. Die Seitenwände darstellenden Schenkelabschnitte 32, 33 grenzen in der Querrichtung y an die Schienen 22 an. Der Basisabschnitt 34 ist mit einer Öffnung versehen, die einen Einlass 31 für die Zuluft bildet. Der Einlass 31 ist mit einem Verteilerkasten 36 verbunden, der sich in der Querrichtung y erstreckt und mit einem konischen Ansatzstück versehen ist, das in die den Einlass 31 bildende Öffnung hineinragt. Der Verteilerkasten 36 ist mit einer schalldämmenden Auskleidung versehen und weist einen beispielsweise nach DN 80 genormten Anschluss 37, durch den die Zuluft dem Verteilerkasten 36 zugeführt wird, auf.

Im Inneren der Luftkanäle 30 ist ein perforiertes Staublech 35 angeordnet, das sich parallel zu dem Basisabschnitt 34 erstreckt. Das Staublech 35 unterteilt die Luftkanäle 30 in einen oberen Bereich und einen unteren Bereich und sorgt dafür, dass sich die von dem Verteilerkasten 36 den Luftkanälen 30 zugeführte Zuluft gleichmässig in Längsrichtung x verteilt. Die Zuluft strömt von dem oberen Bereich durch das perforierte Staublech 35 in den unteren Bereich des Luftkanals 30 und tritt anschließend durch die einen Auslass bildenden Öffnungen 14 der Deckenplatte 11 in den sich unterhalb der Deckenplatte 11 befindenden Raum aus. Die freie Querschnittsfläche der Deckenplatte 11 ist so bemessen, dass die Öffnungen 14 einen Anteil an der Gesamtfläche der Deckenplatte zwischen 10 Prozent und 30 Prozent haben. Auf diese Weise lässt sich bei einem verhältnismässig geringen Schalldruckpegel von ca. 30 db (A) ein spezifischer Volumenstrom zwischen 30 m³/h pro m² und 90 m³/h pro m² Deckenfläche realisieren. Die dem Raum zugeführte Menge an Zuluft hängt vornehmlich von der Länge I der Luftkanäle 30 in der Längsrichtung x und der Anzahl an Luftkanälen 30 ab. Wie insbesondere aus Fig. 3 ersichtlich ist, beträgt das Verhältnis der Weite w der Deckenplatte 11 in der Längsrichtung x zu der Länge I der Luftkanäle 30 im vorliegenden Fall nahezu 1:1, das heißt die Luftkanäle 30 erstrecken sich fast über die gesamte Weite w der Deckenplatte 11. Beträgt die Länge I beispielsweise 800 mm, so lässt sich bei insgesamt vier Luftkanälen 30 und einem Anteil der freien Querschnittsfläche von ca. 16 Prozent ein Volumenstrom von 90 m³/h erzielen. Wird weniger Luft benötigt, können entweder die Anzahl der Schienen 22 reduziert oder deren Länge kürzer ausgebildet werden.

Die zuvor beschriebene Decke zeichnet sich durch eine vergleichsweise einfache Montage und Demontage aus. Grund hierfür ist vor allem, dass die Luftkanäle 30 in dem Zwischenraum 21 zwischen den Schienen 22 angeordnet sind und sich auf diese Weise unabhängig von den Schienen 22 und den Rohren 20 installieren lassen. Die in Abhängigkeit von der Temperatur des durch die Rohre 20 strömenden Mediums sowohl als Kühldecke als auch als Heizdecke einsetzbare Decke verfügt über eine verhältnismässig große aktive Deckenfläche, da die Öffnungen 14 der Deckenplatte 11 den Auslass für die Zuluft bilden, so dass separate Luftdurchlässe, welche die aktive Deckenfläche und das optische Erscheinungsbild der Decke beeinträchtigten, entbehrlich sind. Das Staublech 35 trägt dazu bei, dass die durch die Öffnungen 14 austretende Zuluft über die Länge 1 des Luftkanals 30 gleichmäßig verteilt wird und sich eine verhältnismäßig geringe Strömungs-geschwindigkeit mit quelluftähnlicher Strömungscharakteristik ergibt, wie aus

Fig. 5 ersichtlich ist. Zu einer zugluftfreien Raumlüftung trägt ferner die parallele Anordnung der Luftkanäle 30 bei, die, wie insbesondere die Fig. 4 und 5 zu erkennen geben, ein streifenförmiges Luftaustrittsmuster 16 erzeugt, das eine stabile Luftströmung auch dann sicherstellt, wenn die Zuluft eine niedrigere Temperatur aufweist als die im Raum befindliche Luft.

### Bezugszeichenliste

- 10: Deckenelement
- 11: Deckenplatte
- 12: Oberseite
- 13: Unterseite
- 14: Öffnungen / Auslass
- 15: Seitenrand
- 16: Luftaustrittsmuster

- 20: Rohre
- 21: Zwischenraum
- 22: Schiene
- 23: Seitenwand
- 24: Quertraverse
- 25: Vorsprung

- 30: Luftkanal
- 31: Einlass
- 32: erster Schenkelabschnitt
- 33: zweiter Schenkelabschnitt
- 34: Basisabschnitt
- 35: Staublech
- 36: Verteilerkasten
- 37: Anschluss

- I: Länge
- w: Weite
- x: Längsrichtung
- y: Querrichtung

## Patentansprüche

1. Decke, insbesondere Kühl- oder Heizdecke, mit
einer perforierten Deckenplatte (11), die eine Oberseite (12), eine Unterseite (13) und eine Vielzahl an in regelmäßigen Abständen über die Grundfläche der Deckenplatte (11) verteilten Öffnungen (14) aufweist;
wenigstens zwei Rohren (20), die von einem Wärme transportierenden Medium durchströmbar sind und auf der Oberseite (12) in einem wärmeleitenden Kontakt mit der Deckenplatte (11) stehen, und
wenigstens einem Luftkanal (30), der von Zuluft durchströmbar ist und einen Einlass (31) und einen durch die Öffnungen (14) gebildeten Auslass aufweist;
wobei sich die Rohre (20) und der Luftkanal (30) in einer Längsrichtung (x) erstrecken,
wobei die Rohre (20) in einer zu der Längsrichtung (x) orthogonalen Querrichtung (y) durch einen Zwischenraum (21) voneinander getrennt sind, und
wobei der Luftkanal (30) in dem Zwischenraum (21) angeordnet ist und die Öffnungen (14), die sich im Bereich des Luftkanals (30) befinden, den Auslass bilden.

2. Decke nach Anspruch 1, **dadurch gekennzeichnet, dass** der Luftkanal (30) im Querschnitt U-förmig ist und einen ersten Schenkelabschnitt (32), einen zweiten Schenkelabschnitt (33) und einen den ersten Schenkelabschnitt (32) und den zweiten Schenkelabschnitt (33) miteinander verbindenden Basisabschnitt (34) aufweist.

3. Decke nach Anspruch 2, **dadurch gekennzeichnet, dass** in dem Luftkanal (30) ein perforiertes Staublech (35) angeordnet ist, das sich vorzugsweise parallel zu dem Basisabschnitt (34) erstreckt.

4. Decke nach Anspruch 2 oder 3, **dadurch gekennzeichnet, dass** der Basisabschnitt (34) mit einer den Einlass (31) bildenden Öffnung versehen ist, die den Luftkanal (30) mit einem Verteilerkasten (36), der sich vorzugsweise in der Querrichtung (y) erstreckt, verbindet.

5. Decke nach Anspruch 4, **dadurch gekennzeichnet, dass** der Verteilerkasten (36) mit einem konischen Ansatzstück versehen ist, das mit der den Einlass (31) bildenden Öffnung verbunden ist.

6. Decke nach Anspruch 4 oder 5, **dadurch gekennzeichnet, dass** der Verteilerkasten (36) mit einer schalldämmenden Auskleidung versehen sein kann.

7. Decke nach einem der Ansprüche 1 bis 6, **dadurch gekennzeichnet, dass** die Deckenplatte (11) eine freie Querschnittsfläche aufweist, deren Anteil an der Gesamtfläche der Deckenplatte (11) zwischen 10 % und 30 % beträgt.

8. Decke nach einem der Ansprüche 1 bis 7, **dadurch gekennzeichnet, dass** in der Längsrichtung (x) die Deckenplatte (11) eine Weite (w) und der Luftkanal (30) eine Länge (I) hat, wobei das Verhältnis von Weite (w) zu Länge (I) zwischen 1,0 und 2,0 liegt.

9. Decke nach einem der Ansprüche 1 bis 8, **dadurch gekennzeichnet, dass** die Rohre (20) auf wärmeleitenden Schienen (22) befestigt sind.

10. Decke nach Anspruch 9, **dadurch gekennzeichnet, dass** die Schienen (22) mit wenigstens einer sich in der Längsrichtung (x) erstreckenden Seitenwand (23) versehen sind, die in der Querrichtung (y) an den Luftkanal (30) angrenzt.

11. Decke nach Anspruch 9 oder 10, **dadurch gekennzeichnet, dass** die Schienen (22) durch wenigstens eine sich in der Querrichtung (y) erstreckende Quertraverse (24) miteinander verbunden sind.

12. Decke nach einem der Ansprüche 1 bis 11, **gekennzeichnet durch** eine Vielzahl an Rohren (20), die in einer Mäanderform auf der Oberseite (12) der Deckenplatte (11) angeordnet sind.

13. Decke nach einem der Ansprüche 1 bis 12, **dadurch gekennzeichnet, dass** die Deckenplatte (11) aus Stahl- oder Aluminiumblech, Gipskarton oder einem Verbundwerkstoff besteht.

14. Decke nach einem der Ansprüche 1 bis 13, **dadurch gekennzeichnet, dass** die Öffnungen (14) auf der Oberseite (12) und/oder der Unterseite (13) der Deckenplatte (11) mit einem luftdurchlässigen Faservlies abgedeckt sind.

15. Decke nach einem der Ansprüche 1 bis 14, **gekennzeichnet durch** gleichartige Öffnungen (14), die vorzugsweise die Form eines Rundlochs, Quadratlochs, Dreiecklochs, Rautenlochs oder Langlochs haben.

16. Decke nach einem der Ansprüche 1 bis 15, **gekennzeichnet durch** eine Vielzahl an Deckenelementen (10), die in der Querrichtung (y) und/oder in der Längsrichtung (x) aneinandergrenzend angeordnet sind.

## Claims

1. A ceiling, in particular a cooling or a heating ceiling, comprising:
a perforated ceiling panel (11) including a top surface (12), a bottom surface (13), and a plurality of openings (14) uniformly spaced across the base area of the ceiling panel (11);
at least two tubes (20), through which a heat-carrying medium can flow and which, on the top surface (12), are in heat-conducting contact with the ceiling panel (11), and
at least one air duct (30), through which intake air can flow, and an inlet (31) and an outlet formed by the openings (14);
wherein the tubes (20) and the air duct (30) extend in a longitudinal direction (x),
wherein the tubes (20) are separated from each other by a space (21) in a transverse direction (y) orthogonal to the longitudinal direction (x), and
wherein the air duct (30) is arranged in the space (21) and the openings (14) present in the area of the air duct (30) form the outlet.

2. The ceiling according to claim 1, **characterised in that** the air duct (30) has a U-shaped cross-section and has a first leg section (32), a second leg section (33), and a base section (34) connecting the first leg section (32) and the second leg section (33).

3. The ceiling according to claim 2, **characterised in that** a perforated baffle plate (35) is arranged in the air duct (30) and extends parallel to the base section (34).

4. The ceiling according to claim 2 or 3, **characterised in that** the base section (34) is provided with an opening forming the inlet (31), which connects the air duct (30) to a manifold box (36) preferably extending in the transverse direction (y).

5. The ceiling according to claim 4, **characterised in that** the manifold box (36) is provided with a conical extension, which is connected to the opening forming the inlet (31).

6. The ceiling according to claim 4 or 5, **characterised in that** the manifold box (36) can be provided with a sound absorbing lining.

7. The ceiling according to any one of claims 1 to 6, **characterised in that** the ceiling panel (11) has a free cross-sectional area, which is a percentage of between 10% and 30% of the overall surface area of the ceiling panel (11).

8. The ceiling according to any one of claims 1 to 7, **characterised in that** the ceiling panel (11) has a width (w) in the longitudinal direction (x) and the air duct (30) has a length (I), wherein the ratio of the width (w) to the length (I) is between 1.0 and 2.0.

9. The ceiling according to any one of claims 1 to 8, **characterised in that** the tubes (20) are fixed on heat-conducting rails (22).

10. The ceiling according to claim 9, **characterised in that** the rails (22) are provided with at least one side wall (23), which extends in the longitudinal direction (x) and is adjacent to the air duct (30) in the transverse direction (y).

11. The ceiling according to claim 9 or 10, **characterised in that** the rails (22) are connected with each other by a transverse brace (24) extending in the transverse direction (y).

12. The ceiling according to any one of claims 1 to 11, **characterised by** a plurality of tubes (20) arranged in a meandering fashion on the top surface (12) of the ceiling panel (11).

13. The ceiling according to any one of claims 1 to 12, **characterised in that** the ceiling panel (11) is made of steel or aluminium sheeting, plaster board or another composite material.

14. The ceiling according to any one of the claims 1 to 13, **characterised in that** the openings (14) on the top surface (12) and/or the bottom surface (13) of the ceiling panel (11) are covered by an air-permeable nonwoven material.

15. The ceiling according to any one of claims 1 to 14, **characterised in that** it has openings (14) of the same kind, preferably having the shape of a round hole, a square hole, a triangular hole, a diamond-shaped hole or an elongate hole.

16. The ceiling according to any one of claims 1 to 15, **characterised by** a plurality of ceiling elements (10) arranged adjacent to each other in the transverse direction (y) and/or in the longitudinal direction (x).

## Revendications

1. Plafond, en particulier plafond réfrigérant ou chauffant, comprenant
une plaque de plafond perforée (11) qui comporte une face supérieure (12), une face inférieure (13) et une pluralité d'ouvertures (14) réparties à des distances régulières sur la surface de base de la plaque de plafond (11) ;
au moins deux tuyaux (20) qui peuvent être parcourus par un milieu transportant de la chaleur et se trouvent sur la face supérieure (12) en contact thermoconducteur avec la plaque de plafond (11), et
au moins un canal à air (30) qui peut être traversé par de l'air frais, et qui comporte une entrée (31) et une sortie formée par les ouvertures (14) ;
dans lequel les tuyaux (20) et le canal à air (30) s'étendent dans une direction longitudinale (x),
dans lequel les tuyaux (20) sont séparés l'un de l'autre par un intervalle (21) dans une direction transversale (y) orthogonale à la direction longitudinale (x), et
dans lequel le canal à air (30) est agencé dans l'intervalle (21) et les ouvertures (14), qui se trouvent dans la région du canal à air (30), forment la sortie.

2. Plafond selon la revendication 1, **caractérisé en ce que** le canal à air (30) a une section transversale en forme de U et présente un premier tronçon de branche (32), un second tronçon de branche (33), et un tronçon de base (34) qui relie le premier tronçon de branche (32) et le second tronçon de branche (33) l'un à l'autre.

3. Plafond selon la revendication 2, **caractérisé en ce qu'**une tôle de chicane (35) perforée est agencée dans le canal à air (30), et s'étend de préférence parallèlement au tronçon de base (34).

4. Plafond selon la revendication 2 ou 3, **caractérisé en ce que** le tronçon de base (34) est pourvu d'une ouverture qui forme l'entrée (31) et qui relie le canal à air (30) à un caisson distributeur (36), lequel s'étend de préférence dans la direction transversale (y).

5. Plafond selon la revendication 4, **caractérisé en ce que** le caisson distributeur (36) est pourvu d'une pièce de talon conique, qui est reliée à l'ouverture formant l'entrée (31).

6. Plafond selon la revendication 4 ou 5, **caractérisé en ce que** le caisson distributeur (36) est susceptible d'être doté d'un habillage amortissant les bruits.

7. Plafond selon l'une des revendications 1 à 6, **caractérisé en ce que** la plaque de plafond (11) présente une surface de section transversale libre dont la proportion représente entre 10 % et 30 % de la surface totale de la plaque de plafond (11).

8. Plafond selon l'une des revendications 1 à 7, **caractérisé en ce que** la plaque de plafond (11) possède une largeur (w) dans la direction longitudinale (x), et le canal à air (30) possède une longueur (I), telles que le rapport de la largeur (w) sur la longueur (I) est entre 1,0 et 2,0.

9. Plafond selon l'une des revendications 1 à 8, **caractérisé en ce que** les tuyaux (20) sont fixés sur des rails thermoconducteurs (22).

10. Plafond selon la revendication 9, **caractérisé en ce que** les rails (22) sont pourvus d'au moins une paroi latérale (23) qui s'étend dans la direction longitudinale (x) et qui est adjacente au canal à air (30) dans la direction transversale (y).

11. Plafond selon la revendication 9 ou 10, **caractérisé en ce que** les rails (22) sont reliés les uns aux autres par au moins une traverse (24) qui s'étend dans la direction transversale (y).

12. Plafond selon l'une des revendications 1 à 11, **caractérisé par** une pluralité de tuyaux (20), qui sont agencés sous forme de méandres sur la face supérieure (12) de la plaque de plafond (11).

13. Plafond selon l'une des revendications 1 à 12, **caractérisé en ce que** la plaque de plafond (11) est en tôle d'acier ou d'aluminium, en plâtre doublé de carton, ou en un matériau composite.

14. Plafond selon l'une des revendications 1 à 13, **caractérisé en ce que** les ouvertures (14) sur la face supérieure (12) et/ou sur la face inférieure (13) de la plaque de plafond (11) sont recouvertes d'une nappe de fibres perméable à l'air.

15. Plafond selon l'une des revendications 1 à 14, **caractérisé par** des ouvertures (14) du même type, qui ont de préférence la forme de trous arrondis, de trous carrés, de trous triangulaires, de trous en losanges ou de trous oblongs.

16. Plafond selon l'une des revendications 1 à 15, **caractérisé par** une pluralité d'éléments de plafond (10) qui sont agencés adjacents les uns aux autres dans la direction transversale (y) et/ou dans la direction longitudinale (x).
